# EUROPÄISCHE PATENTSCHRIFT

(11) **EP 2 964 350 B1**
(45) Veröffentlichungstag und Bekanntmachung des Hinweises auf die Patenterteilung: **19.12.2018**
(21) Anmeldenummer: 14709246.4
(22) Anmeldetag: 07.03.2014
(51) Int. Cl.: A63C 9/08, A63C 9/00

(54) **HINTERBACKEN FÜR EINE SKITOURENBINDUNG**
HEEL FOR A MOUNTEERING SKI BINDING
MÂCHOIRE ARRIÈRE POUR UNE FIXATION DE SKI DE RANDONÉE

(30) Priorität: 08.03.2013 DE 102013204064
(43) Veröffentlichungstag der Anmeldung: 13.01.2016
(73) Patentinhaber: Micado Cad-Solutions GmbH, 9900 Lienz (AT)
(72) Erfinder: MEINDL, Edwin, 9782 Nikolsdorf (AT)
(74) Vertreter: Dilg, Haeusler, Schindelmann Patentanwaltsgesellschaft mbH
(86) Internationale Anmeldenummer: PCT/EP2014/054488
(87) Internationale Veröffentlichungsnummer: WO 2014/135693

(56) Entgegenhaltungen:
- EP-A1- 2 272 574
- EP-A1- 2 368 608
- EP-A2- 2 281 615
- EP-A2- 2 281 616
- WO-A1-2008/083511
- WO-A1-2010/086180

## Beschreibung

### Technisches Gebiet

Die vorliegende Erfindung betrifft eine Hinterbackenvorrichtung für eine Skibindung, insbesondere für eine Tourenskibindung. Ferner beschreibt die vorliegende Erfindung eine Skibindung, insbesondere eine Tourenskibindung, für einen Ski.

### Hintergrund der Erfindung

Skibindungen für Ski, insbesondere für Tourenski, befestigen den Skischuh eines Skiläufers in einem Abfahrtsmodus fest mit einem Ski. Die Skibindungen weisen eine Sicherheitsauslösefunktion auf, sodass sich die Skibindungen in bestimmten Situationen, beispielsweise bei einem Sturz des Skiläufers, selbsttätig öffnen, um Verletzungen des Skiläufers zu verhindern.

Gerade im Skitourenbereich muss eine Skibindung für Tourenski eine Vielzahl verschiedener Funktionen neben der Sicherheitsauslösefunktion erfüllen. Beispielsweise muss während des Skitourengehens bzw. im Laufmodus der Skibindung der Skischuh frei über seinen Zehenbereich relativ zu dem Ski schwenkbar sein, um ein Gehen mit dem Ski entlang eines Berghanges zu ermöglichen.

Während des Abfahrens im Abfahrtsmodus muss die Skibindung den Skischuh fest auf der Oberfläche des Skis befestigen, so dass gerade keine relative Verschwenkung des Skischuhs über die Skispitze möglich ist. Während des Bergabfahrens muss die Skibindung die Sicherheitsauslösefunktionen erfüllen, damit bei einem Sturz des Skiläufers der Schuh von der Bindung freigegeben wird, um Verletzungen des Skiläufers zu vermeiden.

Neben den oben beschriebenen Funktionen der Skibindung ist es erforderlich, dass die Skibindung komfortabel zu bedienen ist, so dass zwischen den einzelnen Modi, z.B. Skitourengehen und Bergabfahren, komfortabel und zügig gewechselt werden kann. Komplexe Umbauten an der Skibindung während des Wechselns zwischen den Modi sind unkomfortabel. Gleichzeitig muss die Systemkomplexität gering bleiben, damit eine Fehleranfälligkeit und ein Gewicht der Skibindung gering gehalten werden.

Ferner weisen Skitourenbindungen an den Hinterbacken eine Steighilfe auf, welche ein Skitourengehen entlang eines Berghanges ergonomischer und kraftsparender gestaltet. Eine solche Steighilfe weist ein Plateau bzw. einen Auflagebereich für den Fersenbereich eines Skischuhs auf. Der Auflagebereich ist dabei beabstandet zu der Skioberfläche ausgebildet, so dass der Skiläufer beim Skitourengehen entlang eines steilen Hanges mit seinem Fersenbereich nicht auf die Skioberfläche zurückschwenkt, sondern auf dem Auflagebereich aufliegt. Somit kann er sich in einfacher und ergonomischer Weise während des Gehens mit der Ferse von dem Auflagebereich abstoßen, ohne dass der Fersenbereich zurück auf die Skioberfläche schwenken muss. Es ist bekannt, dass solche Steighilfen ein einstellbares Plateau bzw. Auflagebereich aufweisen,

EP2281615 A2 offenbart eine Steighilfe für eine Tourenskibindung. Die Steighilfe weist einen Auflageabschnitt auf, auf welcher Auflagefläche ein Fersenabschnitt eines Skischuhs auflegbar ist. Der Auflageabschnitt ist schwenkbar auf einer Skioberfläche befestigt. Ein Stützhebel verbindet die Skioberfläche mit dem Auflageabschnitt. Der Stützhebel kann mittels eines losen Auflageendes entlang der Skioberfläche verschoben werden, so dass der Abstand der Auflagefläche des Auflageabschnitts in Richtung Ski verstellt werden kann. Ferner kann die Verstellung der Höhe der Auflagefläche mittels eines hydraulischen Stellenelements (z.B. einer Kolben-Zylinder-Anordnung) gesteuert werden. D1 offenbart explizit, dass ein Skiläufer den Abstand zwischen der Auflagefläche einstellen muss.

WO 2010/086180 A1 offenbart eine Steighilfe für Tourenski. Die Steighilfe weist eine schwenkbare Auflageplatte auf, in welcher ein Pendelelement eingreift. Auf der Auflagenplatte kann ein Skischuh aufgelegt werden. Die Auflageplatte ist schwenkbar an einem Trägerelemente, welches auf dem Ski fixiert ist, befestigt. Das Pendelelement ist schwenkbar in dem Trägerelemente befestigt. Je nach Ausrichtung des Pendelelements wird ein Steigwinkel a zwischen der Skioberfläche des Skis und der Auflageplatte eingestellt.

### Darstellung der Erfindung

Es ist eine Aufgabe der vorliegenden Erfindung, einen Hinterbacken für eine Skibindung, insbesondere für eine Skitourenbindung, zu schaffen, wobei der Hinterbacken einen einfach einstellbaren und robusten Auflagebereich zur Auflage eines Skischuhs aufweisen soll.

Diese Aufgabe wird mit einer Hinterbackenvorrichtung für eine Skibindung, insbesondere für eine Skitourenbindung, und einer Skibindung gemäß den unabhängigen Ansprüchen gelöst.

Gemäß einem ersten Aspekt der vorliegenden Erfindung wird eine Hinterbackenvorrichtung für eine Skibindung, insbesondere für eine Tourenskibindung, beschrieben. Die Hinterbackenvorrichtung weist einen Grundkörper, ein Auflageelement, einen Einstellkolben und ein Kopplungselement auf. Der Grundkörper weist eine planare Grundfläche zur Auflage des Grundkörpers auf einer Oberfläche eines Skis auf. Das Auflageelement weist einen Auflagebereich auf, auf welchem eine Skisohle eines Skischuhs auflegbar ist. Das Auflageelement ist gegenüber dem Grundkörper um eine erste Drehachse schwenkbar an dem Grundkörper angeordnet. Das Kopplungselement ist um eine zweite Drehachse schwenkbar an dem Einstellkolben einerseits und um eine dritte Drehachse schwenkbar mit dem Auflageelement andererseits gekoppelt. Der Einstellkolben ist derart entlang einer Verstellrichtung translatorisch (innerhalb einer Ebene, welche parallel zu einer Grundflächenebene des Grundkörpers ausgebildet ist) verschiebbar an dem Grundkörper angeordnet, dass ein erster Abstand entlang der Verstellrichtung zwischen der ersten Drehachse und der zweiten Drehachse und ein zweiter Abstand zwischen dem Auflagebereich und der Grenzfläche einstellbar sind.

Die Hinterbackenvorrichtung bzw. deren Elemente werden im Folgenden beispielhaft zum besseren Verständnis bezüglich einer Skilängsrichtung, einer Skiquerrichtung und einer Normalenrichtung der Skioberfläche bzw. der Grundfläche beschrieben. Die jeweiligen Richtungen sind jeweils rechtwinklig zueinander definiert und bilden ein räumliches Koordinatensystem. Dabei kann abstrakt die Skilängsrichtung als erste Richtung, die Skiquerrichtung als zweite Richtung und die Normalenrichtung als dritte Richtung verstanden werden. Die Hinterbackenvorrichtung sowie deren räumliche Ausbildungen sind somit auch unabhängig von der Montage bzw. unabhängig von einer relativen Lage zu einem Ski klar definiert.

Der Ski weist eine Skilängsrichtung auf, welche zwischen dem Skiende und der Skispitze verläuft. Ferner weist der Ski die Skiquerrichtung auf, welche rechtwinklig zur Skilängsrichtung ausgebildet ist und die Seitenflächen des Skis verbindet. Ebenfalls ist die Skioberfläche dargestellt, auf welcher der Grundkörper der Hinterderbackenvorrichtung befestigbar ist. Die Skioberfläche verläuft in einer planaren Ebene, welche beispielsweise die Normale n aufweist, welche rechtwinklig zu der Skilängsrichtung und der Skiquerrichtung gebildet wird.

Als erster Abstand wird der Abstand zwischen der ersten Drehachse und der zweiten Drehachse entlang der Verstellrichtung definiert. Der zweite Abstand definiert den Abstand zwischen dem Auflagebereich des Auflageelements und der Grundfläche des Grundkörpers. Der zweite Abstand ist abhängig von dem ersten Abstand aufgrund der Kopplung des Koppelelements zwischen dem Einstellkolben und dem Auflageelement. Zu jedem ersten Abstand wird ein entsprechend abhängiger zweiter Abstand eingestellt. Daraus folgt, dass abhängig von einer relativen Position des Einstellkolbens entlang der Verstellrichtung ein vorbestimmter erster Abstand und somit ein vorbestimmter zweiter Abstand einstellbar ist.

Der Grundkörper beschreibt eine Trägerstruktur, an welcher die Kräfte zwischen dem Skischuh und dem Ski übertragbar sind. Der Grundkörper weist dazu insbesondere eine (planare) Grundfläche auf, mit welcher der Grundkörper auf einer Skioberfläche auflegbar ist und dort beispielsweise mittels Schrauben mit dem Ski befestigbar ist.

Der Einstellkolben ist (insbesondere ausschließlich) translatorisch verschiebbar entlang einer Verstellrichtung an dem Grundkörper angeordnet. Die Verstellrichtung kann insbesondere parallel zur Skioberfläche (bzw. der planaren Grundfläche) bzw. im rechten Winkel zu einer Normalen der Skioberfläche (bzw. der planaren Grundfläche) ausgebildet sein. Insbesondere kann der Einstellkolben derart verschiebbar an dem Grundkörper angeordnet sein, dass die Verstellrichtung parallel zu einer Skilängsrichtung verläuft.

Der Einstellkolben kann einen mehreckigen Querschnitt, einen runden oder einen ovalen Querschnitt aufweisen. Der Einstellkolben kann entlang der Verstellrichtung translatorisch verschoben werden und an einer gewünschten Position beispielsweise mittels eines weiter unten im Detail beschriebenen Einstellelements mit dem Grundkörper lösbar fixiert werden, so dass der Einstellkolben mit dem Grundkörper selektiv räumlich fixiert vorliegt.

Das Auflageelement ist beispielsweise ein Hebel oder eine Platte, welches an einem Endbereich mit einem Drehbolzen an dem Grundkörper schwenkbar befestigt ist. Der Drehbolzen bildet die erste Drehachse, um welche sich das Auflageelement drehen kann. Die erste Drehachse ist somit räumlich fixiert an dem Grundkörper angeordnet, so dass keine translatorische Verschiebung der Drehachse möglich ist.

Das Auflageelement weist einen Auflagebereich auf, auf welchem eine Skisohle eines Skischuhs, insbesondere eines Fersenbereichs eines Skischuhs, auflegbar ist. Während des Laufmodus einer Skitourenbindung kann das Auflageelement aufgestellt werden, so dass der Auflagebereich beabstandet zu dem Grundkörper bzw. zu dem Ski vorliegt. In dem Laufmodus schwenkt der Skiläufer seinen Zehenbereich um eine Drehachse an einer Vorderbackeneinrichtung der Skitourenbindung. In einem steilen Gelände kann vorteilhaft das Auflageelement derart ausgefahren werden, dass der Auflagebereich den zweiten Abstand zur Skioberfläche aufweist, bei welchem Abstand die Skischuhsohle im Wesentlichen horizontal ausgerichtet ist, d.h. wenn die Skischuhsohle auf dem Auflageelement mit dem Fersenbereich aufliegt und mit der Skispitze an einen Vorderbacken der Skibindung eingespannt ist. In einer solchen horizontalen Orientierung kann sich der Skiläufer ergonomisch günstig mit seinem Fersenbereich von dem Auflageelement abstoßen und muss nicht den Achillesbereich überstrecken, um mit dem Fersenbereich auf die Skioberfläche während des Laufens zurückdrehen zu müssen. Somit kann ein ergonomisch günstiges Gehen entlang eines Berghanges mittels der Steighilfe bzw. der Beabstandung des Auflageelements von der Skioberfläche erzielt werden.

Der Auflagebereich kann beispielsweise aus einem reibungsarmen Material bestehen, wie beispielsweise aus Teflon oder anderen geeigneten Materialien.

Das Koppelelement ist beispielsweise ein Koppelhebel oder eine Koppelplatte, welches um die zweite Drehachse schwenkbar an dem Einstellkolben und um eine dritte Drehachse schwenkbar mit dem Auflageelement gekoppelt ist. Das Koppelelement beabstandet somit die zweite Drehachse von der dritten Drehachse. Wird der Einstellkolben entlang der Verstellrichtung bewegt, so verschiebt sich die zweite Drehachse translatorisch in Richtung der ersten Drehachse. Dadurch drückt oder zieht das Kopplungselement die dritte Drehachse entlang der Verstellrichtung und entlang einer Richtung parallel zu einer Normalen der Skioberfläche. Dadurch schwenkt das Auflageelement um die erste Drehachse, so dass die Position des Auflagebereichs relativ zu dem Grundkörper geändert wird.

Während einer Verschiebung des Einstellkolbens entlang der Verstellrichtung verschiebt sich somit die zweite Drehachse translatorisch entlang der Verstellrichtung. Die erste Drehachse ist translatorisch unbeweglich und ändert die relative Position bezüglich dem Grundkörper oder dem Auflageelement nicht. Die dritte Drehachse verschiebt sich während einer Verschiebung des Einstellkolbens entlang einer Kreisbahn mit einem Radius zwischen der ersten Drehachse und der dritten Drehachse. Somit verschiebt sich die dritte Drehachse ebenfalls translatorisch zumindest in zwei Raumrichtungen bzw. zweidimensional.

Mittels des oben beschriebenen mechanischen Hebelsystems bestehend aus dem Auflageelement, dem Einstellkolben und dem Kopplungselement wird eine Steighilfe bereitgestellt, bei welcher abhängig von einer bestimmten Einstellposition des Einstellkolbens eine gewünschte Höhe bzw. ein gewünschter zweiter Abstand zwischen dem Auflagebereich und dem Grundkörper bzw. dem Ski eingestellt werden kann.

Da der Einstellkolben in dem Grundkörper integriert ist und insbesondere entlang der Verstellrichtung verschiebbar angeordnet ist, kann eine robuste Steighilfe bereitgestellt werden. Der Einstellkolben weist eine Längserstreckungsrichtung entlang der Verstellrichtung auf, wobei der Einstellkolben entlang einer planaren Verschiebeebene, welche parallel zu einer Ebene, in welcher die Grundfläche ausgebildet ist, liegt. Somit kann der Einstellkolben platzsparend in einem skinahen Bereich des Grundkörpers integriert werden.

Zur Einstellung der Höhe des Auflageelements sind lediglich das Auflageelement, der Einstellkolben und das Kopplungselement notwendig, wobei jedes der Elemente robust ausgebildet werden kann und z.B. mittels an den entsprechenden Drehachsen ausgebildeten Drehbolzen eine robuste Drehverbindung ausgebildet werden kann.

Gemäß dem Aspekt der Erfindung weist die Hinterbackenvorrichtung ein Einstellelement auf, welches mit dem Einstellkolben derart gekoppelt ist, dass der Einstellkolben an einer bestimmten Position relativ zu dem Grundkörper entlang der Verstellrichtung selektiv (d.h. wahlweise) fixierbar ist bzw. lösbar ist. Wie unten im Detail beispielhaft beschrieben, kann das Einstellelement z.B. ein Hebelelement oder ein Abstandshalter darstellen. Mittels des Einstellelements kann eine gewünschte Position des Einstellkolbens relativ zu dem Grundkörper eingestellt werden. Somit kann mittels des Einstellelements eine bestimmte Position der zweiten Drehachse relativ zu der ersten Drehachse entlang der Verstellrichtung eingestellt werden, so dass dadurch eine abhängig von diesem ersten Abstand eingestellte Höhe bzw. zweiter Abstand zwischen dem Auflageelement und dem Grundkörper (bzw. seiner Grundfläche) eingestellt werden kann.

Gemäß einer weiteren beispielhaften Ausführungsform weist der Einstellkolben einen ersten Absatz auf und der Grundkörper einen zweiten Absatz auf. Der Einstellkolben kann entlang der Verstellrichtung derart verschoben werden, dass der erste Absatz den zweiten Absatz kontaktiert und somit ein weiteres Verschieben des Einstellkolbens verhindert. Das Einstellelement ist derart selektiv zwischen dem ersten Absatz und dem zweiten Absatz einklemmbar, dass eine Verschiebung des Einstellkolbens relativ zu dem Grundkörper entlang der Verstellrichtung mittels des Einstellelements blockierbar ist. Das Einstellelement selbst kann in seiner Größe veränderbar sein, so dass aufgrund der Größe (Dicke) des Einstellelements ein Abstand zwischen dem ersten Absatz und dem zweiten Absatz selektiv einstellbar ist und dadurch wiederum eine bestimmte Einstellhöhe bzw. ein bestimmter zweiter Abstand des Auflagebereichs mittels einer bestimmt eingestellten Position des Einstellkolbens einstellbar ist.

Gemäß einer weiteren beispielhaften Ausführungsform weist der Einstellkolben einen Einrastbereich mit zumindest einer ersten Rastposition und einer zweiten Rastposition auf. Die erste Rastposition und die zweite Rastposition sind entlang der Verstellrichtung beabstandet voneinander am Einstellkolben angeordnet. Das Einsatzelement ist selektiv mit der ersten Rastposition oder der zweiten Rastposition derart koppelbar, dass eine Verschiebung des Einstellkolbens relativ zu dem Grundkörper entlang der Verstellung mittels des Einstellelements blockierbar ist.

Die entsprechenden Rastpositionen können beispielsweise mittels beabstandeter Vertiefungen, wie beispielsweise Rastkerben, auf einer Oberfläche des Einstellkolbens ausgebildet werden. Alternativ können die entsprechenden Rastpositionen über Rastzähne ausgebildet werden, welche sich von der Oberfläche des Einstellkolbens erstrecken. Ebenfalls kann der Einstellkolben mit nur einer Rastposition ausgebildet werden.

Das Einstellelement ist einerseits an dem Grundkörper befestigt und kann andererseits selektiv in eine der Rastpositionen eingreifen, um somit ein weiteres Verschieben des Einstellkolbens zu blockieren bzw. eine gewünschte Position des Einstellkolbens relativ zum Grundkörper und somit den ersten Abstand einzustellen.

Gemäß einer weiteren beispielhaften Ausführungsform ist das Einstellelement an dem Grundkörper derart translatorisch verschiebbar angeordnet, dass das Einstellelement relativ zum Einstellkolben verschiebbar ist und dass eine Verschiebung des Einstellkolbens relativ zu dem Grundkörper entlang der Verstellrichtung mittels des Einstellelements in einer gewünschten Stellung blockierbar ist. Beispielsweise kann das Einstellelement einen Schieber bzw. ein stangenförmiges bzw. stabförmiges Element darstellen. Das Einstellelement kann beispielsweise in eine erste Position verschoben werden, in welcher der Einstellkolben frei verschieblich entlang der Verstellrichtung ist. Ferner kann das Einstellelement derart an dem Grundkörper translatorisch verschiebbar angeordnet sein, dass das Einstellelement von der ersten Position in eine Einrastposition verschoben werden kann, um bei Eingriff in eine der Rastpositionen des Einstellkolbens eine relative Verschiebung des Einstellkolbens zu blockieren. Das Einstellelement kann hierbei beispielsweise mittels einer Feder vorgespannt sein, so dass das Einstellelement permanent in Richtung des Kolbens vorgespannt ist. Somit kann ein ungewolltes Lösen des Einstellelements aus einer Rastposition verhindert werden. Ein Greifbereich des Einstellelements kann die Bedienung des Einstellelements durch den Skiläufer ermöglichen.

Gemäß einer weiteren beispielhaften Ausführungsform ist das Einstellelement an dem Grundkörper um eine vierte Drehachse derart schwenkbar angeordnet, dass das Einstellelement relativ zu dem Einstellkolben schwenkbar ist und dass eine Verschiebung des Einstellkolbens relativ zu dem Grundkörper entlang der Verstellrichtung mittels des Einstellelements in einer bestimmten Schwenkstellung des Einstellelements blockierbar ist. Mit anderen Worten kann das Einstellelement als drehbarer Hebel ausgebildet sein, wobei das Einstellelement in die Blockierstellung geschwenkt und von der Blockierstellung gelöst werden kann. Bei dieser Ausbildung des Einstellelements kann das Einstellelement ebenfalls mittels einer Feder vorgespannt werden, so dass das Einstellelement mit einem Drehmoment vorgespannt ist, welches das Einstellelement in die Rastposition drückt. Somit kann ein ungewolltes Lösen des Einstellelements bzw. ein Herausschwenken des Einstellelements aus einer der Rastpositionen des Einstellkolbens verhindert werden.

Gemäß einer beispielhaften Ausführungsform kann die Schwenkstellung des Einstellelements manuell einstellbar sein.

Gemäß einer weiteren beispielhaften Ausführungsform kann die Schwenkstellung des Einstellelements oder die relative Position des oben beschriebenen translatorisch verschiebbaren Einstellelements automatisch eingestellt werden. Unter einer automatischen Einstellung wird im Folgenden eine selbsttätige Einstellung des Einstellelements ohne aktive Beeinflussung des Skiläufers verstanden, bei welcher Einstellung das Einstellelement in eine gewünschte Rastposition des Einstellkolbens selbsttätig eingreift, um eine bestimmte Position des Auflageelements bzw. einen bestimmten zweiten Abstand des Auflagebereichs von der Grundfläche des Grundkörpers einzustellen. Mittels der selbsttätigen bzw. automatischen Einstellung des Einstellelements kann basierend auf einer gewünschten Hanglage bzw. Hangneigung ein gewünschter zweiter Abstand eingestellt werden. Insbesondere wird der zweite Abstand derart eingestellt, dass die Schuhsohle, welche in einem Vorderbereich an einem Vorderbacken der Skibindung eingeklemmt ist und mit einem Fersenbereich auf dem Auflagebereich aufliegt, im Wesentlichen in einer horizontalen Lage gehalten werden.

Die automatische Einstellung kann beispielsweise mittels eines hydraulischen, pneumatischen oder elektrischen Verstellmechanismus, welche das Einstellelement entsprechend Steuern, umgesetzt werden. Beispielsweise können Lagesensoren eingesetzt werden, welche die räumliche Lage bzw. Orientierung der Grundfläche messen und daraufhin eine gewünschte Position des Einstellkolbens in eine Verstellrichtung, beispielsweise über einen Servomotor als Einstellelement, einstellen.

Anstatt der Servomotoren können ebenfalls hydraulische Verstellmittel eingesetzt werden.

Ferner besteht die Möglichkeit, die automatische Einstellung über eine mechanische Ausführung umzusetzen. Gemäß einer beispielhaften Ausführungsform ist das Einstellelement dabei derart ausgebildet, dass ein Schwerpunkt des Einstellelements beabstandet zu der vierten Drehachse des Einstellelements vorliegt. Der Schwerpunkt ist aufgrund der Ausbildung des Einstellelements relativ zu der vierten Drehachse derart angeordnet, dass die Schwenkstellung des Einstellelements schwerkraftbasierend einstellbar ist, so dass in Abhängigkeit der räumlichen Orientierung des Grundkörpers das Einstellelement die bestimmte Schwenkstellung einnimmt.

Ändert sich die räumliche Orientierung bzw. Lage des Grundkörpers, beispielsweise aufgrund einer sich ändernden Hangneigung eines Hanges, auf welchem der Ski aufliegt, kann ein Abstand bzw. Hebel zwischen der vierten Drehachse und dem Schwerpunkt entstehen. Der Hebel ist eine virtuelle Verbindung einer Linie, welche orthogonal zu der Schwerkraftrichtung bzw. Gewichtskraftrichtung orientiert ist und den Abstand zwischen der resultierenden Gewichtskraft des Einstellelements und der vierten Drehachse definiert. Aufgrund des Hebels zwischen der resultierenden Gewichtskraft des Einstellelements und der vierten Drehachse wird ein Drehmoment um die vierte Drehachse gebildet, welche das Einstellelement so weit dreht, bis der Schwerpunkt des Einstellelements in einer Gravitationslinie mit der Drehachse steht, so dass die am Schwerpunkt angreifende Gravitationskraft bzw. Gewichtskraft des Einstellelements keinen Hebel zu der Drehachse aufweist, so dass kein Drehmoment erzeugt wird und das Einstellelement ausgerichtet ist. Entsprechend der Ausrichtung des Einstellelements kann eine vorbestimmte Rastposition des Einstellkolbens in Eingriff genommen werden, so dass abhängig von der schwerkraftbasierenden Ausrichtung des Einstellelements eine bestimmte Position des Einstellkolbens eingestellt wird.

Somit kann basierend auf der Schwerpunktlage des Einstellelements ein Bezug zwischen der Orientierung der Grundfläche des Grundkörpers, bzw. des am Hang aufliegenden Skis, und einer bestimmten Rastposition, in welcher das Einstellelement eingreift, hergestellt werden. Abhängig von einer Hanglage der kann zweite Abstand zwischen dem Auflagebereich und der Skioberfläche selbsttätig eingestellt werden.

Damit die schwerkraftbasierende Einstellung des Einstellelements in einer gewünschten Rastposition bei einem flacher werdenden und bei einem steiler werdenden Gelände besser unterstützt wird, kann eine Feder zwischen dem Kolben und dem Grundkörper angeordnet werden, welche bei Entlastung des Auflagebereichs den Einstellkolben in eine Initialposition entlang der Verstellrichtung drückt. Mit anderen Worten, kann die Feder den Einstellkolben derart vorspannen, dass eine Vorspannkraft der Feder den Einstellkolben in die Initialstellung verschiebt. Die Feder ist derart angeordnet, dass eine Gewichtskraft, welche bei Belastung des Auflagebereichs wirkt, der Federkraft bzw. der Vorspannkraft am Einstellkolben entgegenwirkt und den Einstellkolben entgegen der Richtung der Vorspannkraft entlang der Verstellrichtung verschiebt, bis das Eingriffselement in einer gewünschten Rastposition verrastet und der Einstellkolben entlang dieser Verstellrichtung blockiert wird.

Das Einstellelement kann beispielsweise, wie oben beschrieben, direkt zum Beispiel in Rastnuten des Einstellkolbens eingreifen, um den Einstellkolben an einer bestimmten und gewünschten Position zu fixieren. Darüber hinaus kann das Einstellelement ausgebildet sein, um anstatt einer Rastverbindung eine Klemmverbindung zwischen dem Einstellkolben und dem Einstellelement zu generieren und um somit den Einstellkolben zu fixieren. Das Einstellelement kann diesbezüglich beispielsweise Klemmbacken aufweisen, welche den Einstellkolben umgeben und welche manuell oder über eine Steuereinrichtung gelöst oder mit dem Einstellkolben verklemmt werden können.

Ferner kann in der oben beschriebenen beispielhaften Ausführungsformen das Einstellelement direkt mit dem Einstellkolben einen Kontakt herstellen, um somit aufgrund einer Verrastung oder Verklemmung den Einstiegskolben zu fixieren. Alternativ kann das Einstellelement auch indirekt mit dem Einstellkolben gekoppelt sein. So kann beispielsweise zwischen dem Einstellelement und dem Einstellkolben ein Koppelelement, wie beispielsweise ein Stift, angeordnet sein, wobei eine Fixierkraft von dem Einstellelement über das Koppelelement auf den Einstellkolben übertragbar ist. Beispielsweise kann ein Verschwenken des Einstellelements einen Druck auf ein Koppelelement erhöhen, wobei daraufhin das Koppelelement in eine Rasterung des Einstellkolbens einfahren und verrasten kann.

Gemäß einer weiteren beispielhaften Ausführungsform weist der Grundkörper eine Kammer auf, in welcher zumindest Teilbereiche des Einstellelements und/oder des Einstellkolbens angeordnet sind.

Insbesondere kann es vorteilhaft sein, dass ein Koppelbereich zwischen dem Einstellelement und dem Einstellkolben in der Kammer angeordnet ist, so dass in diesem Bereich keine Verschmutzungen von außen die Kopplung stören. Beispielsweise kann verhindert werden, dass Schnee zwischen dem Einstellelement und dem Einstellkolben zwischengeschoben wird und eine Kopplung der beiden Elemente verhindert.

Die Kammer kann beispielsweise mit einer Flüssigkeit gefüllt sein, wobei die Flüssigkeit mit einer vorbestimmten Viskosität ausgestattet ist. Je zäher bzw. je viskoser die Flüssigkeit, desto träger reagiert das Einstellelement, welches beispielsweise drehbar an dem Grundkörper angeordnet ist, auf Änderungen der Orientierung des Grundkörpers. Wird das Einstellelement beispielsweise schwerkraftbasierend wie oben beschrieben verstellt, so verschwenkt sich das Einstellelement langsamer durch die Viskoseflüssigkeit, bis es seine Neutralposition erreicht, in welcher die Drehachse und der Schwerpunkt des Einstellelements in einer Gravitationslinie liegen und kein Schwerkraft- induziertes Drehmoment auf das Einstellelement wirkt. Ferner können durch die Flüssigkeit Schwingungen gedämpft werden, so dass ein ungewolltes Lösen des Einstellelements aus einer der Rastpositionen aufgrund von Schwingungen verhindert wird.

Gemäß einer weiteren beispielhaften Ausführungsform sind das Kopplungselement und der Einstellkolben derart gekoppelt, dass eine Position der zweiten Drehachse entlang des Einstellkolbens und/oder entlang des Kopplungselements selektiv einstellbar ist. Beispielsweise kann der Einstellkolben ein Langloch aufweisen und das Kopplungselement einen Drehbolzen, welcher in das Langloch eingreifen kann, oder umgekehrt. Mittels einer Einspannschraube kann die relative Position dieses Drehbolzens innerhalb des Langlochs eingestellt werden.

Gemäß einer weiteren beispielhaften Ausführungsform sind das Kopplungselement und das Auflageelement derart gekoppelt, dass eine Position der ersten Drehachse entlang des Auflageelements und/oder entlang des Kopplungselements selektiv einstellbar ist.

Damit kann beispielsweise eine Vorjustage der relativen Positionen der verschiedenen Drehachsen zueinander vorgenommen werden, so dass der maximal zu erreichende zweite Abstand beispielsweise vorab einstellbar ist, wobei die z.B. die Feineinstellung mittels des Einstellelements vorgenommen werden kann.

Gemäß eines weiteren Aspekts der vorliegenden Erfindung wird eine Skibindung beschrieben, welche die oben beschriebene Hinterbackenvorrichtung aufweist. Ferner weist die Skibindung eine Vorderbackenvorrichtung auf. Die Hinterbackenvorrichtung ist derart auf dem Ski anbringbar, dass zwischen der Vorderbackenvorrichtung und der Hinterbackenvorrichtung in zumindest einem Betriebszustand (Abfahrtsmodus) der Skischuh einspannbar ist.

Hierzu kann die Hinterbackenvorrichtung beispielsweise einen Fersenhebel aufweisen, welcher in einer ersten Position die Ferse des Skischuhs fix am Ski befestigt und in einer zweiten Position (Laufmodus) den Fersenbereich des Skischuhs freigibt, so dass der Skischuh um die Schuhspitze verschwenkbar ist.

Es wird darauf hingewiesen, dass Ausführungsformen der Erfindung mit Bezug auf unterschiedliche Erfindungsgegenstände beschrieben wurden. Insbesondere sind einige Ausführungsformen der Erfindung mit Vorrichtungsansprüchen und andere Ausführungsformen der Erfindung mit Verfahrensansprüchen beschrieben. Dem Fachmann wird jedoch bei der Lektüre dieser Anmeldung sofort klar werden, dass, sofern nicht explizit anders angegeben, zusätzlich zu einer Kombination von Merkmalen, die zu einem Typ von Erfindungsgegenstand gehören, auch eine beliebige Kombination von Merkmalen möglich ist, die zu unterschiedlichen Typen von Erfindungsgegenständen gehören.

### Kurze Beschreibung der Zeichnungen

Im Folgenden werden zur weiteren Erläuterung und zum besseren Verständnis der vorliegenden Erfindung Ausführungsbeispiele unter Bezugnahme auf die beigefügten Zeichnungen näher beschrieben.
Fig. 1 zeigt eine schematische Schnittdarstellung einer Hinterbackenvorrichtung gemäß einer beispielhaften Ausführungsform der vorliegenden Erfindung;
Fig. 2 zeigt eine schematische Schnittdarstellung der Hinterbackenvorrichtung aus Fig. 1 in einer perspektivischen Ansicht; und
Fig. 3 zeigt eine schematische Schnittdarstellung einer Hinterbackenvorrichtung gemäß einer beispielhaften Ausführungsform der vorliegenden Erfindung, wobei eine Energiegewinnungseinrichtung angeordnet ist.

### Detaillierte Beschreibung von exemplarischen Ausführungsformen

Gleiche oder ähnliche Komponenten in den Figuren sind mit gleichen Bezugsziffern versehen. Die Darstellungen in den Figuren sind schematisch.

**Fig. 1** zeigt eine Hinterbackenvorrichtung 100 für eine Skibindung, insbesondere für eine Tourenskibindung. Die Hinterbackenvorrichtung 100 weist insbesondere einen Grundkörper 105 auf, welcher eine planare Grundfläche 106 zur Auflage des Grundkörpers 105 auf einer Skioberfläche 151 eines Skis 150 aufweist.

Ferner weist die Hinterbackenvorrichtung 100 ein Auflageelement 120 mit einem Auflagebereich 121 auf. Eine Skisohle eines Skischuhs ist auf dem Auflagebereich auflegbar, insbesondere in einem Laufmodus der Skibindung.

Das Auflageelement 120 ist gegenüber dem Grundkörper 105 um eine erste Drehachse 101 schwenkbar an dem Grundkörper 105 angeordnet. Die erste Drehachse 101 ist fest (translatorisch unbeweglich und unverschiebbar) an dem Grundkörper 105 angeordnet. Zur Bildung der ersten Drehachse 101 ist an dem Grundkörper 105 beispielsweise ein Bolzen ausgebildet, an welchem das Auflageelement 120 mittels einer Aufnahmeöffnung schwenkbar angeordnet ist. Entsprechend kann das Auflageelement 120 einen Drehbolzen aufweisen und in eine entsprechende Aufnahmeöffnung in den Grundkörper 105 eingreifen.

Ferner weist die Hinterbackenvorrichtung 100 einen Einstellkolben 110 auf. Ein Kopplungselement 130 ist um eine zweite Drehachse 102 schwenkbar an dem Einstellkolben 110 einerseits und um eine dritte Drehachse 103 schwenkbar mit dem Auflageelement 120 andererseits gekoppelt.

Die zweite Drehachse 102 ist bei einer Bewegung des Einstellkolbens 110 entlang der Verstellrichtung 107 translatorisch bewegbar. Die dritte Drehachse 103 ist in zumindest zwei Raumrichtungen translatorisch bewegbar.

Der Einstellkolben ist derart entlang der Verstellrichtung 107 translatorisch verschiebbar an den Grundkörper 105 angeordnet, dass ein erster Abstand l1 entlang der Verstellrichtung 107 zwischen der ersten Drehachse 101 und der zweiten Drehachse 102 und ein zweiter Abstand l2 zwischen dem Auflagebereich 121 und der Grundfläche 106 einstellbar ist.

Der Einstellkolben 110 ist insbesondere ausschließlich translatorisch entlang der Verstellrichtung 107, d.h. eindimensional, verschiebbar an dem Grundkörper 105 angeordnet. Die Verstellrichtung 107 beschreibt eine Richtung entlang der Grundfläche 106 bzw. entlang einer Richtung, welche orthogonal zu einer Normalen der planaren Grundfläche 106 des Grundkörpers 105 ist. Insbesondere ist die Verstellrichtung 107 derart ausgerichtet, dass die Verstellrichtung 107 entlang einer Skilängsachse bzw. parallel zu einer Skilängsachse ausgebildet ist. Der Einstellkolben 110 weist beispielsweise eine Mittelachse auf, welche parallel zu der Verstellrichtung 107 ausgebildet ist. Der Einstellkolben 110 kann selektiv entlang der Verstellrichtung 107 verschoben werden und an einer bestimmten Position befestigt werden.

Durch das oben beschriebene mechanische System bestehend aus dem Auflageelement 120, dem Einstellkolben 110 und dem Kopplungselement 130, sowie insbesondere deren Kopplungen untereinander, ist der erste Abstand l1 mittels des Einstellkolbens 110 einstellbar, wobei in Abhängigkeit von dem ersten Abstand l1 der zweite Abstand L2 einstellbar ist. Mittels der Einstellung des zweiten Abstands l2 wird der Auflagebereich 121 eingestellt, welcher ein Auflagebereich für einen Fersenbereich des Skischuhs bildet. Bevorzugterweise kann der zweite Abstand l2 derart eingestellt werden, dass der Auflagebereich 121 so ausgebildet ist, dass bei Auflage eines Fersenbereichs des Skischuhs auf dem Auflagebereich 121 und bei Einspannung der Skischuhspitze in einen Vorderbacken der Skibindung die Skischuhsohle im Wesentlichen horizontal ausgerichtet ist, wenn ein Ski, auf welchem der Grundkörper 105 montiert ist, aufliegt. Somit kann effizient und ergonomisch eine Steighilfe während eines Laufmodus einer Tourenskibindung bereitgestellt werden.

Im Laufmodus ist der Skischuh um die Skischuhspitze schwenkbar an einen Vorderbacken der Tourenskibindung angeordnet. Ferner weist eine Tourenskibindung einen Abfahrtsmodus auf, in welcher der Skischuh zwischen der Vorderbackenvorrichtung und der Hinterbackenvorrichtung 100 fest eingespannt ist und die Skischuhsole auf der Skioberfläche 151 aufliegt bzw. parallel zu ihr ausgerichtet ist. Hierzu kann die Hinterbackenvorrichtung 100 einen an dem Grundkörper 105 schwenkbar angeordneten Fersenhebel 160 aufweisen, welcher selektiv in einen Abfahrtsmodus verstellt werden kann, um den Skischuh mit dem Fersenbereich am Ski 150 zu befestigen und in einen Laufmodus verschwenkt werden, in welchem der Fersenhebel 160 kontaktfrei zu dem Skischuh vorliegt, wenn dieser im Vorderbackenbereich schwenkbar eingespannt ist.

In Fig. 1 ist der Fersenhebel 160 in eine Position verschwenkt, in welcher ein Laufmodus der Skitourenbindung eingestellt ist.

Zur Befestigung des Einstellkolbens 110 wird ein Einstellelement 140 eingesetzt, welches in der beispielhaften Ausführungsform in Fig. 1 als Hebelelement schwenkbar um eine vierte Drehachse 104 an dem Grundkörper 105 befestigt ist. Alternativ kann das Einstellelement 140 auch beispielsweise translatorisch verschiebbar an dem Grundkörper 105 angeordnet werden.

Das in Fig. 1 dargestellte schwenkbare Einstellelement 140 weist beispielsweise eine Eingriffsspitze auf, welche in eine entsprechende erste Rastposition 113 oder zweite Rastposition 114 in einem Einrastbereich 112 des Einstellkolbens 110 eingreifen kann. Die Eingriffsposition des Einstellelements 140 in eine bestimmte Rastposition 113, 114 kann beispielsweise manuell erfolgen.

Alternativ kann das Einstellelement 140 schwerkraftbasierend und selbsttätig, das heißt ohne Einwirkung des Skiläufers, in eine bestimmte Rastposition 113, 114 des Einstellkolbens 110 eingreifen. Die schwerkraftbasierende Einstellung beruht auf einer relativen Lage des Schwerpunkts S des Einstellelements 140 relativ zu der vierten Drehachse 104. Diese relative Position des Schwerpunkts S zu der vierten Drehachse 104 ist wiederum abhängig von der Orientierung des Grundkörpers 105 bzw. des Skis 150, welcher auf einem Hang aufliegt. Je nach Hangneigung weist der Schwerpunkt S eine unterschiedliche Position zu der vierten Drehachse 104 auf, wobei abhängig von der Orientierung des Grundkörpers 105 ein Hebel (Abstand) zwischen dem Schwerpunkt S und der vierten Drehachse 104 vorliegen kann. Dadurch wird ein Drehmoment erzeugt und das Einstellelement 140 verschwenkt in eine Position, in welcher der Schwerpunkt S und auf einer Gravitationslinie zur vierten Drehachse 104 liegt bzw. in welcher der Schwerpunkt S exakt unter der vierten Drehachse 104 liegt.

Somit ist mittels einer solchen Schwerkraftsteuerung eine automatische Einstellung des Einstellelements 140 möglich. Ändert sich die räumliche Orientierung bzw. Lage des Grundkörpers 105, beispielsweise aufgrund einer sich ändernden Hangneigung eines Hanges, auf welchem der Ski aufliegt, kann ein Abstand bzw. Hebel zwischen der vierten Drehachse 104 und dem Schwerpunkt S entstehen. Der Hebel ist eine virtuelle Verbindungslinie, welche orthogonal zu der Schwerkraftrichtung bzw. Gewichtskraftrichtung orientiert ist und den Abstand zwischen der resultierenden Gewichtskraft (Schwerpunkt S) des Einstellelements 140 und der vierten Drehachse 104 definiert. Aufgrund des Hebels zwischen dem Schwerpunkt S des Einstellelements 140 und der vierten Drehachse 104 wird ein Drehmoment um die vierte Drehachse 104 gebildet, welche das Einstellelement 140 so weit dreht, bis der Schwerpunkt S des Einstellelements 140 in einer Gravitationslinie mit der Drehachse 104 steht, so dass die am Schwerpunkt S angreifende Gravitationskraft bzw. Gewichtskraft des Einstellelements keinen Hebel zu der Drehachse 104 aufweist, so dass kein Drehmoment erzeugt wird und das Einstellelement 140 ausgerichtet ist. Entsprechend der Ausrichtung des Einstellelements 140 kann eine vorbestimmte Rastposition 113, 114 des Einstellkolbens 110 in Eingriff genommen werden, so dass abhängig von der schwerkraftbasierenden Ausrichtung des Einstellelements 140 eine bestimmte Position des Einstellkolbens 110 eingestellt wird.

Somit kann basierend auf der Schwerpunktlage S des Einstellelements 140 ein Bezug zwischen der Orientierung der Grundfläche 106 des Grundkörpers 105, bzw. des am Hang aufliegenden Skis 150, und einer bestimmten Rastposition 113, 114, in welcher das Einstellelement 140 eingreift, hergestellt werden. Somit kann abhängig von einer Hanglage der zweite Abstand l2 zwischen dem Auflagebereich 121 und der Skioberfläche 151 selbsttätig eingestellt werden.

Ferner weist der Grundkörper 105 einen zweiten Absatz 108 auf, in welchem ein erster Absatz 111 des Einstellkolbens 110 bei einer bestimmten Verstellposition des Einstellkolbens 110 relativ zu dem Grundkörper 105 anstößt. Zwischen dem ersten Absatz 111 und dem zweiten Absatz 108 kann ein Abstandshalter als Einstellelement (nicht dargestellt) eingeschoben werden, um eine relative Position des Einstellkolbens 110 und somit einen davon abhängigen Betrag des zweiten Abstands l2 einzustellen.

Ferner kann der Einstellkolben 110 mittels einer Feder vorgespannt sein, so dass bei einer Entlastung des Auflagebereichs 121 und somit einer Entlastung des gesamten mechanischen Systems, der Einstellkolben 110 in eine Initialposition verschoben wird. In Fig. 1 würde die Federkraft entgegen der Verstellrichtung 107 wirken und den Einstellkolben 110 nach rechts, das heißt in Richtung Skispitze verschieben, bis der Einstellkolben 110 die Initialposition erreicht hat.

Ferner kann, wie in Fig. 1 dargestellt, das Einstellelement 140 vollständig, oder zumindest teilweise, innerhalb einer Kammer 109 angeordnet sein. Der Koppelbereich zwischen dem Einstellelement 140 und dem Einstellkolben 110 befindet sich somit ebenfalls innerhalb der Kammer 109, so dass dieser Koppelbereich von äußeren Einflüssen, wie beispielsweise Schnee, geschützt vorliegt. Die Kammer 109 kann somit mit einer Flüssigkeit mit einer gewünschten Viskosität gefüllt sein.

Wie in Fig. 1 dargestellt, weist die Kammer 109 zwei Öffnungen auf, durch welche der Einstellkolben 110 verschiebbar durchgeführt ist. Zwischen dem Einstellkolben 110 und dem Grundkörper 105 können im Bereich der Öffnungen Dichtungen angeordnet sein, so dass das Innere der Kammer 109 vor Verschmutzung geschützt ist bzw. ein Austreten einer eventuell eingefüllten Flüssigkeit abgedichtet ist.

Ferner kann das Kopplungselement 130 und der Einstellkolben 110 derart gekoppelt sein, dass eine Position der zweiten Drehachse 102 entlang des Einstellkolbens 110 und/oder entlang des Kopplungselements 130 selektiv einstellbar ist. Wie in Fig. 1 dargestellt, kann der Einstellkolben 110 ein Langloch 115 aufweisen, welches sich entlang der Verstellrichtung 107 erstreckt. Das Kopplungselement 130 weist einen Drehbolzen 131 auf, welcher in dem Langloch 115 drehbar gekoppelt ist. Der Drehbolzen 131 kann innerhalb des Langlochs 115 in eine gewünschte Position verschoben werden und beispielsweise mittels Klemmschrauben in dieser Position vor einem weiteren Verrutschen innerhalb des Langlochs 115 gesichert werden. Alternativ können beabstandete Bohrungen entlang der Verstellrichtung 107 in dem Einstellkolben 110 ausgebildet werden, wobei der Drehbolzen 131 des Kopplungselements 130 selektiv in eine gewünschte Bohrung eingebracht werden kann. Somit kann eine Justage bzw. ein Verhältnis des zweiten Abstands l2 in Abhängigkeit von dem ersten Abstand l1 voreingestellt werden. Die Feinjustage erfolgt über die Verstellung des Einstellkolbens 110 entlang der Verstellrichtung 107.

**Fig. 2** zeigt zur besseren Übersicht die Hinterbackenvorrichtung 100 aus Fig. 1 in einer perspektivischen Darstellung. Die Hinterbackenvorrichtung 100 in Fig. 2 weist dieselben Merkmale wie die Hinterbackenvorrichtung 100 aus Fig. 1 auf.

**Fig. 3** zeigt eine Hinterbackenvorrichtung gemäß einer beispielhaften Ausführungsform der vorliegenden Erfindung, wobei eine Energiegewinnungseinrichtung angeordnet ist. Die Energiegewinnungseinrichtung weist eine Spulenanordnung 302 auf, welche in den Grundkörper 105 angeordnet ist. Die Spulenanordnung 302 umgibt den Einstellkolben 110. Der Einstellkolben 110 weist einen magnetisierbaren bzw. (permanentmagnetisch) magnetisierten Bereich 303 auf. Aufgrund der Verschiebung des Einstellkolbens 110 und entsprechend des magnetisierten Bereichs 303 relativ zu der Spulenanordnung 302 wird elektrische Spannung erzeugt. Diese Spannung kann beispielsweise dazu eingesetzt werden, um eine Sensorik in der Hinterbackenvorrichtung 100 bzw. der Steighilfe zu betreiben. Ferner kann mitten mittels der generierten Spannung entsprechende Aktuatoren zum Lösen beispielsweise der Bindung betrieben werden.

Wie in Fig. 3 dargestellt, ist zwischen der zweiten Drehachse 102 und einem Absatz des Grundkörpers 105 eine Druckfeder 301 angeordnet. Belastet nun ein Skifahrer das Auflageelement 120, so verschiebt sich der Einstellkolben 110 zusammen mit dem magnetisierten Bereich 303 in Richtung der Verstellrichtung 107. Bei Entlastung des Auflageelements 120 bewegt sich der Einstellkolben 110 entgegen der Verstellrichtung 107. Somit wird bei jedem Schritt des Skiläufers eine relative Bewegung zwischen dem magnetisierten Bereich 303 des Einstellkolbens 110 und der Spulenanordnung 302 generiert, so dass konstant Spannung bzw. Strom erzeugbar ist.

Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden ist, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

**Bezugszeichenliste:**

| | | | |
|---|---|---|---|
| 100 | Hinterbackenvorrichtung | 140 | Einstellelement |
| 101 | erste Drehachse | | |
| 102 | zweite Drehachse | 150 | Ski |
| 103 | dritte Drehachse | 151 | Skioberfläche |
| 104 | vierte Drehachse | | |
| 105 | Grundkörper | 160 | Fersenhebel |
| 106 | Grundfläche | | |
| 107 | Verstellrichtung | 301 | Feder |
| 108 | zweiter Absatz | 302 | Spulenanordnung |
| 109 | Kammer | 303 | magnetisierter Bereich |
| 110 | Einstellkolben | | |
| 111 | erster Absatz | S | Schwerpunkt |
| 112 | Einrastbereich | G | Gewichtskraft |
| 113 | erste Rastposition | | |
| 114 | zweite Rastposition | | |
| 115 | Langloch | | |
| | | | |
| 120 | Auflageelement | | |
| 121 | Auflagebereich | | |
| | | | |
| 130 | Kopplungselement | | |
| 131 | Drehbolzen | | |

## Patentansprüche

1. Hinterbackenvorrichtung (100) für eine Skibindung, insbesondere für eine Tourenskibindung, die Hinterbackenvorrichtung (100) aufweisend
einen Grundkörper (105), welcher eine planare Grundfläche (106) zur Auflage des Grundkörpers (105) auf einer Oberfläche eines Skis (150) aufweist,
ein Auflageelement (120) mit einem Auflagebereich(121), auf welchem eine Skisohle eines Skischuhs auflegbar ist,
wobei das Auflageelement (120) gegenüber dem Grundkörper (105) um eine erste Drehachse (101) schwenkbar an dem Grundkörper (105) angeordnet ist,
einen Einstellkolben (110),
ein Kopplungselement (130), welches um eine zweite Drehachse (102) schwenkbar an dem Einstellkolben (110) einerseits und um eine dritte Drehachse (103) schwenkbar mit dem Auflageelement (120) andererseits gekoppelt ist,
wobei der Einstellkolben (110) derart entlang einer Verstellrichtung (107) translatorisch innerhalb einer Ebene, welche parallel zu einer Grundflächenebene der planaren Grundfläche (106) des Grundkörpers (105) ausgebildet ist, verschiebbar an dem Grundkörper (105) angeordnet ist, dass ein erster Abstand (l1) entlang der Verstellrichtung (107) zwischen der ersten Drehachse (101) und der zweiten Drehachse (102) und ein zweiter Abstand (l2) zwischen dem Auflagebereich(121) und der Grundfläche (106) einstellbar sind, und
ein Einstellelement (140), welches mit dem Einstellkolben (110) derart gekoppelt ist, dass der Einstellkolben (110) an einer bestimmten Position relativ zu dem Grundkörper (105) entlang der Verstellrichtung (107) selektiv fixierbar ist,
wobei das Einstellelement (140) derart ausgebildet ist, dass das Einstellelement (140) selbsttätig den Einstellkolben (110) basierend auf einer räumlichen Orientierung des Grundkörpers (105) selektiv fixiert und somit der zweite Abstand (l2) einstellbar ist.

2. Hinterbackenvorrichtung (100) gemäß Anspruch 1,
wobei der Einstellkolben (110) einen ersten Absatz (111) aufweist,
wobei der Grundkörper (105) einen zweiten Absatz (108) aufweist,
wobei das Einstellelement (140) derart selektiv zwischen dem ersten Absatz (111) und dem zweiten Absatz (108) einklemmbar ist, dass eine Verschiebung des Einstellkolbens (110) relativ zu dem Grundkörper (105) entlang der Verstellrichtung (107) mittels des Einstellelements (140) blockierbar ist.

3. Hinterbackenvorrichtung (100) gemäß Anspruch 1 oder 2,
wobei der Einstellkolben (110) einen Einrastbereich (112) mit zumindest einer ersten Rastposition (113) und einer zweiten Rastposition (114) aufweist, welche entlang der Verstellrichtung (107) beabstandet voneinander am Einstellkolben (110) angeordnet sind,
wobei das Einstellelement (140) selektiv mit der ersten Rastposition (113) oder der zweiten Rastposition (114) derart koppelbar ist, dass eine Verschiebung des Einstellkolbens (110) relativ zu dem Grundkörper (105) entlang der Verstellrichtung (107) mittels des Einstellelements (140) blockierbar ist.

4. Hinterbackenvorrichtung (100) gemäß einem der Ansprüche 1 bis 3,
wobei das Einstellelement (140) an dem Grundkörper (105) derart translatorisch verschiebbar angeordnet ist, dass das Einstellelement (140) relativ zum Einstellkolben (110) verschiebbar ist und dass eine Verschiebung des Einstellkolbens (110) relativ zu dem Grundkörper (105) entlang der Verstellrichtung (107) mittels des Einstellelements (140) in einer bestimmten Stellung blockierbar ist.

5. Hinterbackenvorrichtung (100) gemäß einem der Ansprüche 1 bis 3,
wobei das Einstellelement (140) an dem Grundkörper (105) um eine vierte Drehachse (104) derart schwenkbar angeordnet ist, dass das Einstellelement (140) relativ zum Einstellkolben (110) schwenkbar ist und dass eine Verschiebung des Einstellkolbens (110) relativ zu dem Grundkörper (105) entlang der Verstellrichtung (107) mittels des Einstellelements (140) in einer bestimmten Schwenkstellung des Einstellelements (140) blockierbar ist.

6. Hinterbackenvorrichtung (100) gemäß Anspruch 5,
wobei die Schwenkstellung des Einstellelements (140) manuell einstellbar ist.

7. Hinterbackenvorrichtung (100) gemäß Anspruch 5 oder 6,
wobei das Einstellelement (140) derart ausgebildet ist, dass ein Schwerpunkt (S) des Einstellelements (140) beabstandet zu der vierten Drehachse (104) vorliegt, wobei der Schwerpunkt (S) relativ zu der vierten Drehachse (104) derart angeordnet ist, dass die Schwenkstellung des Einstellelements (140) schwerkraftbasierend einstellbar ist, so dass in Abhängigkeit der räumlichen Orientierung des Grundkörpers (105) das Einstellelement (140) die bestimmte Schwenkstellung einnimmt.

8. Hinterbackenvorrichtung (100) gemäß einem der Ansprüche 1 bis 7,
wobei der Grundkörper (105) eine Kammer (109) aufweist, in welcher zumindest Teilbereiche des Einstellelements (140) und/oder des Einstellkolbens (110) angeordnet sind.

9. Hinterbackenvorrichtung (100) gemäß Anspruch 8,
wobei die Kammer (109) mit einer Flüssigkeit gefüllt ist.

10. Hinterbackenvorrichtung (100) gemäß einem der Ansprüche 1 bis 9,
wobei das Kopplungselement (130) und der Einstellkolben (110) derart gekoppelt sind, dass eine Position der zweiten Drehachse (102) entlang des Einstellkolbens (110) und/oder entlang des Kopplungselements (130) selektiv einstellbar ist.

11. Hinterbackenvorrichtung (100) gemäß einem der Ansprüche 1 bis 10,
wobei das Kopplungselement (130) und das Auflageelement (120) derart gekoppelt sind, dass eine Position der ersten Drehachse (101) entlang des Auflageelements (120) und/oder entlang des Kopplungselements (130) selektiv einstellbar ist.

12. Hinterbackenvorrichtung (100) gemäß einem der Ansprüche 1 bis 11, ferner aufweisend
eine Energiegewinnungseinrichtung mit einer Spulenanordnung (302), welche in dem Grundkörper (105) angeordnet ist und den Einstellkolben (110) umgibt,
wobei der Einstellkolben (110) einen magnetisierbaren Bereich (303) derart aufweist, dass aufgrund einer Verschiebung des Einstellkolbens (110) relativ zu der Spulenanordnung (302) elektrische Spannung erzeugbar ist.

13. Skibindung, aufweisend
eine Hinterbackenvorrichtung (100) nach einem der Ansprüche 1 bis 12, und
eine Vorderbackenvorrichtung,
wobei die Hinterbackenvorrichtung (100) derart auf dem Ski (150) anbringbar ist, dass zwischen der Vorderbackenvorrichtung und der Hinterbackenvorrichtung (100) in zumindest einem Betriebszustand der Skischuh einspannbar ist.

## Claims

1. Rear shoe device (100) for a ski-binding, in particular for an alpine touring ski-binding, the rear shoe device (100) having
a base body (105), which has a planar base area (106) for bearing the base body (105) on a surface of a ski (150),
a bearing element (120) having a bearing area (121), on which a ski sole of ski boot can be laid on,
wherein the bearing element (120) is arranged at the base body (105) pivotably with respect to the base body (105) around a first rotation axis (101),
an adjustment piston (110),
a coupling element (130), which is coupled at the adjustment piston (110) pivotably around a second rotation axis (102) on the one hand and pivotably with the bearing element (120) around a third rotation axis (103) on the other hand,
wherein the adjustment piston (110) is arranged slidably along an adjustment direction (107) at the base body (105) translationally within a plane, which is formed parallel to a base area plane of the planar base area (106) of the base body (105), such that a first distance (l1) along the adjustment direction (107) between the first rotation axis (101) and the second rotation axis (102) and a second distance (12) between the bearing area (121) and the base area (106) are adjustable, and
an adjustment element (140), which is coupled to the adjustment piston (110) such that the adjustment piston (110) is selectively fixable along the adjustment direction (107) at a defined position relative to the base body (105),
wherein the adjustment element (140) is formed such that the adjustment element (140) selectively fixes the adjustment piston (110) self-actuatingly based on a spatial orientation of the base body (105) and that thus the second distance (12) is adjustable.

2. Rear shoe device (100) according to claim 1,
wherein the adjustment piston (110) has a first step (111),
wherein the base body (105) has a second step (108),
wherein the adjustment element (140) is clampable between the first step (111) and the second step (108) such that a displacement of the adjustment piston (110) relative to the base body (105) along the adjustment direction (107) is blockable by the adjustment element (140).

3. Rear shoe device (100) according to claim 1 or 2,
wherein the adjustment piston (110) has a latching range (112) having at least a first latching position (113) and a second latching position (114), which are arranged at the adjustment piston (110) spaced at a distance from each other along the adjustment direction (107),
wherein the adjustment element (140) is coupleable selectively to the first latching position (113) or to the second latching position (114) such that a displacement of the adjustment piston (110) relative to the base body (105) along the adjustment direction (107) is blockable by the adjustment element (140).

4. Rear shoe device (100) according to any one of the claims 1 to 3,
wherein the adjustment element (140) is arranged translationally displaceably at the base body (105) such that the adjustment element (140) is displaceable relative to the adjustment piston (110) and that a displacement of the adjustment piston (110) relative to the base body (105) along the adjustment direction (107) is blockable by the adjustment element (140) in a defined position.

5. Rear shoe device (100) according to any one of the claims 1 to 3,
wherein the adjustment element (140) is arranged at the base body (105) pivotably around a fourth rotation axis (104) such that the adjustment element (140) is pivotable relative to the adjustment piston (110) and that a displacement of the adjustment piston (110) relative to the base body (105) along the adjustment direction (107) is blockable by the adjustment element (140) in a defined pivoting posture of the adjustment element (140).

6. Rear shoe device (100) according to claim 5,
wherein the pivoting posture of the adjustment element (140) is manually adjustable.

7. Rear shoe device (100) according to claim 5 or 6,
wherein the adjustment element (140) is formed such that a center of gravity (S) of the adjustment element (140) is present at a distance to the fourth rotation axis (104), wherein the center of gravity (S) is arranged relative to the fourth rotation axis (104) such that the pivoting posture of the adjustment element (140) is adjustable based on gravity, such that the adjustment element (140) assumes the defined pivoting posture as a function of the spatial orientation of the base body (105).

8. Rear shoe device (100) according to any one of the claims 1 to 7,
wherein the base body (105) has a chamber (109), in which at least partial sections of the adjustment element (140) and/or of the adjustment piston (110) are arranged.

9. Rear shoe device (100) according to claim 8,
wherein the chamber (109) is filled with a liquid.

10. Rear shoe device (100) according to any one of the claims 1 to 9,
wherein the coupling element (130) and the adjustment piston (110) are coupled such that a position of the second rotation axis (102) is adjustable selectively along the adjustment piston (110) and/or along the coupling element (130).

11. Rear shoe device (100) according to any one of the claims 1 to 10,
wherein the coupling element (130) and the bearing element (120) are coupled such that a position of the first rotation axis (101) is adjustable selectively along the bearing element (120) and/or along the coupling element (130).

12. Rear shoe device (100) according to any one of the claims 1 to 11, further having
an energy harvesting device having a coil arrangement (302), which is arranged in the base body (105) und surrounds the adjustment piston (110),
wherein the adjustment piston (110) has a magnetizable range (303) such that an electrical voltage is generatable due to a displacement of the adjustment piston (110) relative to the coil arrangement (302).

13. Ski-binding, having
a rear shoe device (100) according to any one of the claims 1 to 12, and
a front shoe device,
wherein the rear shoe device (100) is attachable on a ski (150) such that the ski boot is clampable in at least one operating state between the front shoe device and the rear shoe device (100).

## Revendications

1. Dispositif mâchoire arrière (100) pour une fixation de ski, en particulier pour une fixation de ski de randonnée, le dispositif mâchoire arrière (100) présentant
un corps de base (105), lequel présente une surface de base plane (106) pour l'appui du corps de base (105) sur une surface d'un ski (150),
un élément d'appui (120) avec une zone d'appui (121), sur laquelle une semelle de ski d'une chaussure de ski peut être posée,
dans lequel l'élément d'appui (120) est agencé au niveau du corps de base (105) de manière pivotante autour d'un premier axe de rotation (101) par rapport au corps de base (105),
un piston de réglage (110),
un élément de couplage (130), lequel est couplé d'un côté au niveau du piston de réglage (110) de manière pivotante autour d'un deuxième axe de rotation (102) et d'un autre côté à l'élément d'appui (120) de manière pivotante autour d'un troisième axe de rotation (103),
dans lequel le piston de réglage (110) est agencé au niveau du corps de base (105) de manière déplaçable en translation le long d'une direction de réglage (107) à l'intérieur d'un plan, lequel est réalisé parallèlement à un plan de surface de base de la surface de base plane (106) du corps de base (105), de telle sorte qu'une première distance (l1) le long de la direction de réglage (107) entre le premier axe de rotation (101) et le deuxième axe de rotation (102) et une deuxième distance (l2) entre la zone d'appui (121) et la surface de base (106) sont réglables, et
un élément de réglage (140), lequel est couplé au piston de réglage (110) de telle sorte que le piston de réglage (110) peut être fixé de manière sélective à une position déterminée par rapport au corps de base (105) le long de la direction de réglage (107),
dans lequel l'élément de réglage (140) est réalisé de telle sorte que l'élément de réglage (140) fixe automatiquement le piston de réglage (110) de manière sélective sur la base d'une orientation spatiale du corps de base (105) et la deuxième distance (l2) est ainsi réglable.

2. Dispositif mâchoire arrière (100) selon la revendication 1,
dans lequel le piston de réglage (110) présente un premier décrochement (111),
dans lequel le corps de base (105) présente un deuxième décrochement (108),
dans lequel l'élément de réglage (140) peut être serré de manière sélective entre le premier décrochement (111) et le deuxième décrochement (108), de telle sorte qu'un déplacement du piston de réglage (110) par rapport au corps de base (105) peut être bloqué le long de la direction de réglage (107) au moyen de l'élément de réglage (140).

3. Dispositif mâchoire arrière (100) selon la revendication 1 ou 2,
dans lequel le piston de réglage (110) présente une zone d'encliquetage (112) avec au moins une première position d'encliquetage (113) et une deuxième position d'encliquetage (114), lesquelles sont agencées au niveau du piston de réglage (110) à distance l'une de l'autre le long de la direction de réglage (107),
dans lequel l'élément de réglage (140) peut être couplé de manière sélective à la première position d'encliquetage (113) ou à la deuxième position d'encliquetage (114) de telle sorte qu'un déplacement du piston de réglage (110) par rapport au corps de base (105) peut être bloqué le long de la direction de réglage (107) au moyen de l'élément de réglage (140).

4. Dispositif mâchoire arrière (100) selon l'une quelconque des revendications 1 à 3,
dans lequel l'élément de réglage (140) est agencé au niveau du corps de base (105) de manière déplaçable en translation de telle sorte que l'élément de réglage (140) peut être déplacé par rapport au piston de réglage (110) et qu'un déplacement du piston de réglage (110) par rapport au corps de base (105) peut être bloqué le long de la direction de réglage (107) au moyen de l'élément de réglage (140) dans une position déterminée.

5. Dispositif mâchoire arrière (100) selon l'une quelconque des revendications 1 à 3,
dans lequel l'élément de réglage (140) est agencé au niveau du corps de base (105) de manière pivotante autour d'un quatrième axe de rotation (104) de telle sorte que l'élément de réglage (140) peut être pivoté par rapport au piston de réglage (110) et qu'un déplacement du piston de réglage (110) par rapport au corps de base (105) peut être bloqué le long de la direction de réglage (107) au moyen de l'élément de réglage (140) dans une position de pivotement déterminée de l'élément de réglage (140).

6. Dispositif mâchoire arrière (100) selon la revendication 5,
dans lequel la position de pivotement de l'élément de réglage (140) est réglable manuellement.

7. Dispositif mâchoire arrière (100) selon la revendication 5 ou 6,
dans lequel l'élément de réglage (140) est réalisé de telle sorte qu'un centre de gravité (S) de l'élément de réglage (140) est présent à distance du quatrième axe de rotation (104), dans lequel le centre de gravité (S) est agencé par rapport au quatrième axe de rotation (104) de telle sorte que la position de pivotement de l'élément de réglage (140) est réglable sur la base de la gravité, de sorte que l'élément de réglage (140) adopte la position de pivotement déterminée en fonction de l'orientation spatiale du corps de base (105).

8. Dispositif mâchoire arrière (100) selon l'une quelconque des revendications 1 à 7,
dans lequel le corps de base (105) présente une chambre (109), dans laquelle au moins des zones partielles de l'élément de réglage (140) et/ou du piston de réglage (110) sont agencées.

9. Dispositif mâchoire arrière (100) selon la revendication 8,
dans lequel la chambre (109) est remplie d'un liquide.

10. Dispositif mâchoire arrière (100) selon l'une quelconque des revendications 1 à 9,
dans lequel l'élément de couplage (130) et le piston de réglage (110) sont couplés de telle sorte qu'une position du deuxième axe de rotation (102) est réglable de manière sélective le long du piston de réglage (110) et/ou le long de l'élément de couplage (130).

11. Dispositif mâchoire arrière (100) selon l'une quelconque des revendications 1 à 10,
dans lequel l'élément de couplage (130) et l'élément d'appui (120) sont couplés de telle sorte qu'une position du premier axe de rotation (101) est réglable de manière sélective le long de l'élément d'appui (120) et/ou le long de l'élément de couplage (130).

12. Dispositif mâchoire arrière (100) selon l'une quelconque des revendications 1 à 11, présentant en outre
un dispositif de production d'énergie avec un ensemble de bobines (302), lequel est agencé dans le corps de base (105) et entoure le piston de réglage (110),
dans lequel le piston de réglage (110) présente une zone magnétisable (303) de telle sorte qu'une tension électrique peut être générée en raison d'un déplacement du piston de réglage (110) par rapport à l'ensemble de bobines (302).

13. Fixation de ski, présentant
un dispositif mâchoire arrière (100) selon l'une quelconque des revendications 1 à 12, et
un dispositif mâchoire avant,
dans laquelle le dispositif mâchoire arrière (100) peut être monté sur le ski (150) de telle sorte que la chaussure de ski peut être serrée entre le dispositif mâchoire avant et le dispositif mâchoire arrière (100) dans au moins un état de fonctionnement.
